# EUROPÄISCHE PATENTSCHRIFT

(11) **EP 0 623 457 B1**
(45) Veröffentlichungstag und Bekanntmachung des Hinweises auf die Patenterteilung: **20.11.1996**
(21) Anmeldenummer: 94103042.1
(22) Anmeldetag: 01.03.1994
(51) Int. Cl.: B31B 5/80, B65B 43/18

(54) **Magazinvorrichtung für Faltschachteln bei Verpackungsmaschinen mit verstellbarem Magazinschacht**
Magazine for folding boxes in packaging machines with adjustable magazine duct
Magasin pour boîtes pliantes dans une machine d'emballage avec un conduit de magasin réglable

(30) Priorität: 04.05.1993 DE 4314696
(43) Veröffentlichungstag der Anmeldung: 09.11.1994
(73) Patentinhaber: UHLMANN PAC-SYSTEME GmbH & Co. KG, 88471 Laupheim (DE)
(72) Erfinder: Fochler, Fritz, D-89250 Senden (DE)
(74) Vertreter: Fay, Hermann, Dipl.-Phys. Dr.

(56) Entgegenhaltungen:
- US-A- 2 817 518

## Beschreibung

Die Erfindung betrifft eine Magazinvorrichtung für Faltschachteln oder dergl. bei Verpackungsmaschinen, mit einem die hochkant nebeneinander gestapelten Faltschachteln führenden Magazinschacht und einem die im Magazinschacht vorderste Faltschachtel übernehmenden Greifer, insbesondere einem Saugkopf, wobei der in einer Ebene umlaufende Greifer zur Anpassung an das Schachtelformat in der Umlaufebene in einer Richtung verstellbar ist, die mit der gedachten Schnittgeraden zwischen der Oberfläche der an der Schachtmündung anstehenden Faltschachtel und der Umlaufebene einen Winkel alpha einschließt.

Derartige Magazinvorrichtungen sind aus der Praxis bekannt und zum Beispiel in DE-29 23 909 A1 beschrieben. Bei dieser Magazinvorrichtung ist der Magazinschacht parallel zu der Oberfläche der an der Schachtmündung anstehenden Faltschachtel verschiebbar. Dadurch soll die Faltkante der Faltschachteln auf ein durch die Lage des Greifers bestimmtes Maß eingestellt werden. Wird der Greifer in vertikaler Richtung verstellt, reicht die Bewegung des Magazinschachtes parallel zu der Oberfläche der Faltschachteln nicht aus, um den Kontakt des Greifers mit der vordersten Faltschachtel zu gewährleisten. Es ist eine weitere Verschiebung des Magazinschachtes notwendig, die in einer Richtung erfolgt, die senkrecht zu der Oberfläche der an der Schachtmündung anstehenden Faltschachtel steht.

Die US-A-2 817 518 zeigt eine Magazinvorrichtung für Faltschachteln, die einen Magazinschacht und eine mit einem Saugkopf ausgestatteten Greifer aufweist. Der Greifer wird durch einen Exzenter auf- und abbewegt. Der Magazinschacht ist um eine Achse drehbar gelagert, damit der Winkel zwischen der vorderen Kante des Magazinschachts und damit der in diesem gelagerten Faltschachteln und dem Greifer variiert werden kann.

Die der Erfindung zugrunde liegende Aufgabe besteht darin, eine Magazinvorrichtung der eingangs erwähnten Art so auszubilden, daß zur Anpassung an die Lage des Greifers keine Überlagerung unabhängig auszuführender Verstellungen des Magazinschachtes notwendig ist.

Die Aufgabe wird erfindungsgemäß dadurch gelöst, daß der Magazinschacht parallel zu sich selbst in einer Richtung verstellbar und einstellbar ist, wobei diese eine Richtung senkrecht zur Winkelhalbierenden des Winkels alpha in der Umlaufebene liegt, und daß bei einer Verstellung des Greifers um eine auf eins normierte Strecke, der Magazinschacht um eine dem Quotienten aus dem sinus des Winkels alpha und dem cosinus des halben Winkels alpha entsprechende Strecke verstellt wird, wobei die Verstellung von Greifer und Magazinschacht jeweils mit einem Richtungssinn erfolgt, in dem der Greifer und der Magazinschacht zugleich auf den gedachten Schnittpunkt zwischen den beiden Verstellrichtungen vom Greifer und vom Magazinschacht hingeführt bzw von dem Schnittpunkt weggeführt werden.

Der Vorteil der erfindungsgemäßen Magazinvorrichtung besteht darin, daß zur Anpassung der Lage des Magazinschachtes und der Lage des Greifers nur eine einzige lineare Bewegung auszuführen ist, für die auch nur ein Antrieb benötigt wird. Bei der erfolgenden Abstimmung der Verstellwege von Magazinschacht und Greifer wird sichergestellt, daß die im Magazinschacht jeweils vorderste Faltschachtel in der richtigen Lage zum Greifer angeordnet ist und sicher vom Greifer übernommen werden kann.

Weiterhin empfiehlt es sich, die Vorrichtung so auszubilden, daß der Magazinschacht einen Abgabeschacht und eine Zuführeinrichtung mit im wesentlichen horizontaler Führungsrichtung aufweist und in einer Schrägführung an einem ortsfesten Grundkörper gehalten und zwischen dem Grundkörper und dem Magazinschacht ein Antrieb vorgesehen ist. Zweckmäßigerweise ist der Antrieb durch eine am Grundkörper in Verstellungsrichtung des Magazinschachtes verlaufende, axial unverschiebbar gelagerte Gewindespindel und einer am Magazinschacht angeordneten Spindelmutter gebildet. Zur Verbesserung der Zugänglichkeit der Gewindespindel und der Steigerung der Bedienungsfreundlichkeit ist es im Rahmen der Erfindung bevorzugt, wenn der Grundkörper auf einer Seite des Magazinschachtes angeordnet ist, und wenn weiterhin an einem Ende der Gewindespindel ein Kegelgetriebe angeordnet ist, daß ein auf der durch die Verstellrichtung des Magazinschachtes und der Zuführrichtung des Magazinschachtes ausgezeichneten Ebene senkrecht stehendes Wellenstück aufweist, das drehbar und axial unverschiebbar am Grundkörper gelagert ist. Zweckmäßigerweise ist am Magazinschacht, an der dem Grundkörper gegenüberliegenden Seite, ein zweites Wellenstück drehbar und axial unverschiebbar gelagert, welches mit dem anderen Wellenstück durch eine Verbindungswelle bezüglich der Verbindungslänge und gegenseitiger Verschiebung flexibel gekuppelt ist. Dadurch wird erreicht, daß die Gewindespindel in einfacher Weise von der Frontseite der Magazinvorrichtung bedient werden kann, auch wenn die Seiten des Magazinschachtes zur Anpassung an Längenänderungen der Faltschachteln quer zur Längsrichtung des Magazinschachtes verstellbar sind. In bevorzugter Ausführungsform weist die Verbindungswelle zwei Kardangelenke auf, die die beiden Wellenstücke mit der Verbindungswelle kuppeln, wobei die Verbindungswelle am einen Kardangelenk als Hohlwelle mit einem in Längsrichtung verlaufenden Schlitz im Wellenmantel und am anderen Kardangelenk als Wellenstab mit einem im Schlitz der Hohlwelle drehschlüssig und axial verschiebbar geführten Stift gebildet ist.

Zu einer gegebenen Verstellstrecke des Greifers gibt es genau eine Verstellstrecke des Magazinschachtes, die gewährleistet, daß der Greifer auch in der neuen Lage des Magazinschachtes die vorderste an der Schachtmündung anstehende Faltschachtel sicher ergreifen kann. Zu einer gegebenen Verstellstrecke des Greifers muß also genau eine Verstellstrecke des Magazinschachtes eingestellt werden. Dies wird nach der Erfindung dadurch erreicht, daß das Übersetzungsverhältnis des Kegelgetriebes und die Steigung der Gewindespindel einer vollen Umdrehung der durch die Verbindungswelle gekuppelten Wellenstücke der Verstellung des Magazinschachtes eine Strecke zuordnet, die der in der dazugehörenden Verstellungsrichtung und dem dazugehörenden Richtungssinn zurückgelegten Strecke bei der Verstellung des Greifers entspricht. Zweckmäßigerweise sind ein Meßaufnehmer und eine Digitalanzeige zur Kontrolle der Umdrehungen der Wellenstücke vorhanden.

Zur besseren Führung des Magazinschachtes ist es vorteilhaft, wenn mit Abstand in Führungsrichtung zwei zueinander parallele Schrägführungen am Grundkörper angeordnet sind. Auch ist es günstig, wenn der Grundkörper an Führungssäulen hohenverstellbar und in Richtung der Längsachse des Magazinschachtes verstellbar ist.

Im folgenden wird die Erfindung an einem in der Zeichnung dargestellten Ausführungsbeispiel näher erläutert; es zeigen:
- Fig. 1: eine schematische Seitenansicht einer erfindungsgemäßen Magazinvorrichtung;
- Fig. 2: den Schnitt II-II aus Fig. 1;
- Fig. 3: das mit III bezeichnete Detail aus Fig. 2;
- Fig. 4: eine Teildarstellung aus Fig. 3 unter Darstellung nur der bei der Magazinverstellung unbeweglichen Bauteile;
- Fig. 5: die der Teildarstellung nach Fig. 4 entsprechende Darstellung nur der mit der Magazinverstellung beweglichen Bauteile;
- Fig. 6: den Schnitt VI-VI aus den Fig. 4 und 5;
- Fig. 7: ein Detail einer Draufsicht auf den Gegenstand der Fig. 6 in Richtung des Pfeiles VII
- Fig. 8: das mit VIII bezeichnete Detail aus Fig. 2;
- Fig. 9: eine schematische Darstellung der erfindungsgemäß abgestimmten Verstellung von Magazinschacht und Greifer.

Die in der Zeichnung dargestellte Magazinvorrichtung ist für den Transport von Faltschachteln und deren Entnahme aus einem Magazinschacht 1 vorgesehen. Der Magazinschacht 1 wird im Querschnitt durch zwei untere Schachtleisten 8,9 und zwei Seitenschienen 10,11 begrenzt. Die Faltschachteln sind während des Transportes und während der Entnahme hochkant nebeneinander gestapelt. Die jeweils vorderste an der Schachtmündung 5 anstehende Faltschachtel 2 wird aus dem Magazinschacht 1 von einem Greifer 3 übernommen, der insbesondere als Saugkopf gebildet sein kann. Der Greifer 3 läuft in einer Ebene um, die in oder parallel zu der Zeichenebene in Fig. 1 verläuft. Die Bewegung des Greifers 3 kann durch ein Planetengetriebe gesteuert sein; die mit diesem Planetengetriebe erzeugte Hypozykloidenbahn des Greifers 3 ist mit den drei Umkehrpunkten für zwei Lagen des Greifers 3 in Fig. 1 dargestellt. Es sind aber auch andere, in sich geschlossene Bahnen für die Entnahme der Faltschachteln möglich.

Der Greifer 3 ist zur Anpassung an die Höhe des Faltschachtelformats in der Umlaufebene in einer Richtung 4 verstellbar, die mit der gedachten Schnittgeraden zwischen der Oberfläche der an der Schachtmündung 5 anstehenden Faltschachtel 2 und der Umlaufebene einen Winkel alpha einschließt. Da bei einer Höhenverstellung der Greifer 3 bei einer unveränderten Lage des Magazinschachtes 1 hinter die Oberfläche der vordersten Faltschachtel 2 ragen würde, ist es notwendig, die Lage des Magazinschachtes 1 anzupassen. Deshalb ist der Magazinschacht 1 parallel zu sich selbst in einer Richtung 6 verstellbar und einstellbar, die senkrecht zur Winkelhalbierenden 7 des Winkels alpha in der Umlaufebene liegt. Ist der Greifer 3 in vertikaler Richtung ausgerichtet und wird auch nur in dieser Richtung verstellt, so schließt die Verstellrichtung 6 des Magazinschachtes 1 mit der Horizontalen einen Winkel ein, dessen Größe der Hälfte des Winkels alpha entspricht. Die Verstellung von Greifer 3 und Magazinschacht 1 erfolgt dabei jeweils mit einem Richtungssinn, in dem der Greifer 3 und der Magazinschacht 1 zugleich auf den gedachten Schnittpunkt 47 zwischen den beiden Verstellrichtungen 4,6 von Greifer 3 und Magazinschacht 1 hingeführt bzw. von dem Schnittpunkt 47 weggeführt werden.

Die Verstellung des Magazinschachtes 1 und des Greifers 3 wird später im Text detailliert anhand von Fig. 9 beschrieben.

Der Magazinschacht 1 weist einen Abgabeschacht 48 und eine Zuführeinrichtung 49 auf, wobei die Zuführeinrichtung 49 mit im wesentlichen horizontaler Führungsrichtung 12 ausgerichet ist. In der Zuführeinrichtung 49 werden die Faltschachteln mittels Schuppenriemen 69 zum Abgabeschacht 48 gefördert. Hat die Verstellung des Greifers 3 ausschließlich eine Komponente in vertikaler Richtung, so ist der Abgabeschacht 48 mit dem Winkel alpha gegen die horizontale Zuführeinrichtung 49 geneigt. Die Zuführeinrichtung 49 selbst ist in einer Schrägführung 50 an einem ortsfesten Grundkörper 51 gehalten. Der Grundkörper 51 ist an Führungssäulen 64 höhenverstellbar und in Richtung der Längsachse des Magazinschachtes 1 verstellbar.

Zwischen dem Grundkörper 51 und dem Magazinschacht 1 ist ein Antrieb vorgesehen, der durch eine am Grundkörper 51 in Verstellrichtung 6 des Magazinschachtes 1 verlaufende, axial unverschiebbar gelagerte Gewindespindel 52 und einer am Magazinschacht 1 angeordneten Spindelmutter 53 gebildet ist.

Der Grundkörper 51 ist dabei auf einer Seite des Magazinschachtes 1 angeordnet. Damit die Verstellung des Magazinschachtes 1 bedienerfreundlich von der Frontseite der Magazinvorrichtung vorgenommen werden kann, ist an einem Ende der Gewindespindel 52 ein Kegelgetriebe 54 angeordnet, das ein auf der durch die Verstellrichtung 6 des Magazinschachtes 1 und der Zuführrichtung 12 des Magazinschachtes 1 ausgezeichneten Ebene senkrecht stehendes Wellenstück 55 aufweist, das axial unverschiebbar am Grundkörper 51 gelagert ist. An der dem Grundkörper 51 gegenüberliegenden Seite des Magazinschachtes 1 ist ein zweites Wellenstück 56 drehbar und axial unverschiebbar gelagert, welches mit dem anderen Wellenstück 55 durch eine Verbindungswelle 57 gekuppelt ist, die zum Ausgleich der gegenseitigen Verschiebung der Wellenstücke 55,56 gelenkig angeschlossen und längenverstellbar ist. An den beiden Enden der Verbindungswelle 57 befindet sich jeweils ein Kardangelenk 58,59. Die zwei Kardangelenke 58,59 kuppeln die Wellenstücke 55,56 mit der Verbindungswelle 57. Dabei ist die Verbindungswelle 57 am einen Kardangelenk 58 als Hohlwelle mit einem in Längsrichtung verlaufenden Schlitz 60 im Wellenmantel 61 gebildet. Am anderen Kardangelenk 59 ist die Verbindungswelle 57 als in der Hohlwelle geführter Wellenstab 63 mit einem im Schlitz 60 der Hohlwelle drehschlüssig und axial verschiebbar geführten Stift 62 ausgeführt.

Zur Führung des Magazinschachtes 1 ist am ortsfesten Grundkörper 51 ein Nutstein 65 vorgesehen, der in eine am Magazinschacht 1 angeordnete Nut 66 eingreift. Die Nut 66 mit dem darin geführten Nutstein 65 kann durch eine Abdeckung 68 gegen das Eindringen von Schmutz geschützt werden. Wird die Gewindespindel 52 durch das Wellenstück 55 des Kegelgetriebes 54 verdreht, wird der Magazinschacht 1 mittels der an ihm befestigten Spindelmutter 53 in der Schrägführung 50 in die mit 1' bezeichnete Position verstellt.

Mit Abstand in Führungsrichtung 12 kann am Grundkörper 51 eine zweite, der ersten gegenüber im wesentlichen gleichgebildete Schrägführung 50 am Grundkörper 51 angeordnet sein.

Am Magazinschacht 1 sind Langlöcher 67 vorgesehen, damit der Magazinschacht 1 relativ zum Grundkörper 51 in Richtung der Längsachse des Magazinschachtes 1 verstellt werden kann.

Damit eine Formatanpassung an die Längserstreckung der Faltschachteln möglich ist, sind die beiden Seitenschienen 10,11 sowie eine der unteren Schachtleisten 8 zur Längsrichtung des Magazinschachtes 1 verstellbar. Dazu sind die verstellbaren Seitenschienen 10,11 über gegenläufige Gewindetriebe 13,14 mit je einer Antriebsspindel 15,16 verbunden. Eine der Antriebsspindeln 15 ist drehbar und axial unverschiebbar mit der verstellbaren unteren Schachtleiste 8 verbunden und beide Antriebsspindeln 15,16 sind miteinander drehschlüssig und axial gegeneinander längsverschieblich gekuppelt. In zwei Lagerwangen 17,18, die mit in Spindelrichtung festem Abstand voneinander angeordnet sind, sind die Antriebsspindeln 15,16 gehalten. Eine der Antriebsspindeln 15 ist an dem der anderen Antriebsspindel 16 zugewandten Ende als Hohlspindel ausgebildet. In der Bohrung der Hohlspindel 19 teleskopiert die andere, als Stab geformte Antriebsspindel 16, wobei in der Spindelwand 15' der Hohlspindel 19 ein Schlitz 19' angeordnet ist, in dem ein am Stab befindlicher Stift 16' zur Herstellung der drehschlüssigen Verbindung geführt ist.

In den beiden Lagerwangen 17,18 ist weiterhin eine Differentialspindel 20 drehbar und axial unverschiebbar gelagert. Die Differentialspindel 20 weist zwei Gewinde 21,22 auf. Von diesen Gewinden 21,22 hat das zweite Gewinde 22 eine Steigung, die gegenüber der Steigung des ersten Gewindes 21 nur halb so groß ist. Das erste Gewinde 21 ist in einem Muttergewinde der verstellbaren unteren Schachtleiste 8 geführt, das zweite Gewinde 22 in einem Muttergewinde eines auf einer Seite des Magazinschachtes 1 angeordneten, eine obere Schachtleiste 23 aufweisenden Galgens 24. Dabei wird der Galgen 24 durch zwei in den Lagerwangen 17,18 gehaltenen Führungsstäben 25,26 geführt, die in Bohrungen 27,28 des Galgenfußes 29 eingreifen. Zur Anpassung der Lage der oberen Schachtleiste 23 an die Höhe der Faltschachteln ist im Galgen 24 eine axial unverschiebliche Gewindespindel 30 vorgesehen, an deren einem Ende ein Kegelgetriebe 31 angeordnet ist. Dieses Kegelgetriebe 31 weist eine quer zur Längsrichtung des Magazinschachtes 1 ausgerichtete Welle 32 auf, wobei die Welle 32 aus zwei drehschlüssig miteinander verbundenen, gegeneinander axial verschiebbaren Wellenteilen 33,34 besteht. Eines dieser beiden Wellenteile 34 kann in der nicht verstellbaren unteren Schachtleiste 9 oder einer Lagerwange 18 drehbar und axial unverschiebbar gelagert sein. Eines dieser Wellenteile 34 ist dabei auf einer Teillänge als Hohlstab mit einer in Längsrichtung verlaufenden Ausnehmung 35 im Stabmantel und das andere Wellenteil 33 als Vollstab mit einem in der Ausnehmung 35 des Hohlstabes drehschlüssig und axial verschiebbar geführten Stift 36 gebildet.

Zur Kontrolle der Umdrehungen der Welle 32, der Differentialspindel 20 und der Antriebsspindeln 15,16 sind Meßaufnehmer 37 und Digitalanzeigen 38 vorgesehen.

Mit Abstand in Längsrichtung des Magazinschachtes 1 sind neben den Antriebsspindeln 15,16 und der Differentialspindel 20 in den Lagerwangen 17,18 eine weitere Antriebsspindel 39 zur Verstellung einer der Seitenschienen 10 und eine Spindel 40 zur Verstellung der verstellbaren unteren Schachtleiste 8 vorgesehen. Dabei ist die Spindel 40 mit der Differentialspindel 20 und die weitere Antriebsspindel 39 mit einer der Antriebsspindeln 15,16 für die Seitenschienen 10 gekuppelt. Die Kupplung wird erreicht, indem auf der Differentialspindel 20, einer der Antriebsspindeln 15,16, der Spindel 40 und der weiteren Antriebsspindel 39 Zahnräder 41,42,43,44 angeordnet sind, durch die die Umdrehungen einer der Antriebsspindeln 15,16 auf die weitere Antriebsspindel 39 und die Umdrehungen der Differentialspindel 20 auf die Spindel 40 jeweils mittels eines Zahnriemens 45,46 übertragbar sind.

Im weiteren wird die Vorgehensweise bei der Anpassung der Magazinvorrichtung an die Höhe der Faltschachteln geschildert. Soll die Magazinvorrichtung von einer bestimmten Faltschachtelhöhe auf eine andere umgestellt werden, muß die obere Schachtleiste 23 verstellt werden, damit der Querschnitt des Abgabeschachtes 48 weiter dem Faltschachtelformat entspricht. Zur Höhenverstellung der oberen Schachtleiste 23 wird im Galgen 24 die dort unverschieblich und drehbar gelagerte Gewindespindel 30 verdreht, die von der Frontseite der Magazinvorrichtung durch das Kegelgetriebe 31 und die Welle 32 bedient werden kann. Die Verstellrichtung der oberen Schachtleiste 23 ist in Fig. 9 mit 72 bezeichnet. Damit die vorderste Faltschachtel 2 vom Greifer 3 übernommen werden kann, ist eine Verstellung des Greifers 3 notwendig, die im allgemeinen in ausschließlich vertikaler Richtung erfolgt. Der Greifer 3 wird bevorzugt auf einen konstanten Abstand zu einer Falzkante 71 der Faltschachtel eingestellt. Da dann der Greifer 3 hinter die Oberfläche der vordersten Faltschacht 2 ragen würde, ist die Lage des Magazinschachtes 1 an die neue Lage des Greifers 3 anzupassen. Neben einer vertikalen Komponente bedarf es bei der Verstellung des Magazinschachtes 1 auch einer horizontalen Komponente, wobei die beiden Komponenten derart aufeinander abgestimmt sein müssen, daß der Greifer 3 stets die vorderste Faltschachtel 2 aus dem Magazinschacht 1 sicher ergreifen und übernehmen kann. Um das letztgenannte Kriterium zu erfüllen, wird der Magazinschacht 1 parallel zu sich selbst in einer Richtung 6 verstellt, die senkrecht zur Winkelhalbierenden 7 des Winkels alpha in der Umlaufebene liegt. Wird dabei der Greifer 3 um eine auf eins normierte Strecke verstellt, wird der Magazinschacht 1 um eine dem Quotienten aus dem sinus des Winkels alpha und dem cosinus des halben Winkels alpha entsprechende Strecke verstellt. In Fig. 9 ist die Lage des Greifers 3 für verschiedene Faltschachtellängen dargestellt. Die Lage der unteren Schachtleisten 8,9 und der oberen Schachtleiste 23 ist für die kürzeste dargestellte Faltschachtelhöhe exemplarisch eingezeichnet, die zu den anderen Faltschachtelhöhen gehörenden unteren Schachtleisten 8,9 sind nur angedeutet. Die zu verschiedenen Faltschachtelhöhen gehörenden Lagen des Magazinschachtes 1 werden eingestellt, indem beginnend vom Schnittpunkt 47 der beiden Verstellrichtungen 4,6 für eine Faltschachtel der Höhe null der Magazinschacht 1 mit zunehmender Faltschachtelhöhe entlang der senkrecht zur Winkelhalbierenden 7 in der Umlaufebene liegenden Richtung 6 verstellt wird. Da die Verstellwege des Magazinschachtes 1 und des Greifers 3 in oben genannter Weise aufeinander abgestimmt sein müssen, kann das Übersetzungsverhältnis des Kegelgetriebes 54 und die Steigung der Gewindespindel 52 einer vollen Umdrehung der Wellenstücke 55,56 einer Verstellung des Magazinschachtes eine Strecke zuordnen, die der zurückgelegten Strecke des Greifers 3 in seiner Verstellrichtung 4 entspricht. Bei einer Vergrößerung der Faltschachtelhöhe werden der Greifer 3 und der Magazinschacht 1 von dem Schnittpunkt 47 weggeführt, bei einer Verkleinerung der Faltschachtelhöhe werden sie auf diesen Schnittpunkt 47 hingeführt.

## Patentansprüche

1. Magazinvorrichtung für Faltschachteln oder dergl. bei Verpackungsmaschinen, mit einem die hochkant nebeneinander gestapelten Faltschachteln führenden Magazinschacht (1) und einem die im Magazinschacht (1) vorderste Faltschachtel (2) übernehmenden Greifer (3), insbesondere einem Saugkopf, wobei der in einer Ebene umlaufende Greifer (3) zur Anpassung an das Schachtelformat in der Umlaufebene in einer Richtung (4) verstellbar ist, die mit der gedachten Schnittgeraden zwischen der Oberfläche der an der Schachtmündung (5) anstehenden Faltschachtel (2) und der Umlaufebene einen Winkel alpha einschließt, dadurch gekennzeichnet, daß der Magazinschacht (1) parallel zu sich selbst in einer Richtung (6) verstellbar und einstellbar ist, wobei diese eine Richtung senkrecht zur Winkelhalbierenden (7) des Winkels alpha in der Umlaufebene liegt, und daß bei einer Verstellung des Greifers (3) um eine auf eins normierte Strecke, der Magazinschacht (1) um eine dem Quotienten aus dem sinus des Winkels alpha und dem cosinus des halben Winkels alpha entsprechende Strecke verstellt wird, wobei die Verstellung von Greifer (3) und Magazinschacht (1) jeweils mit einem Richtungssinn erfolgt, in dem der Greifer (3) und der Magazinschacht (1) zugleich auf den gedachten Schnittpunkt (47) zwischen den beiden Verstellrichtungen (4,6) vom Greifer (3) und vom Magazinschacht (1) hingeführt bzw von dem Schnittpunkt (47) weggeführt werden.

2. Magazinvorrichtung nach Anspruch 1, dadurch gekennzeichnet, daß der Magazinschacht (1) einen Abgabeschacht (48) und eine Zuführeinrichtung (49) mit im wesentlichen horizontaler Führungsrichtung (12) aufweist und in einer Schrägführung (50) an einem ortsfesten Grundkörper (51) gehalten und zwischen dem Grundkörper (51) und dem Magazinschacht (1) ein Antrieb vorgesehen ist.

3. Magazinvorrichtung nach Anspruch 2, dadurch gekennzeichnet, daß der Antrieb durch eine am Grundkörper (51) in Verstellungsrichtung (6) des Magazinschachtes (1) verlaufende, axial unverschiebbar gelagerte Gewindespindel (52) und einer am Magazinschacht (1) angeordneten Spindelmutter (53) gebildet ist.

4. Magazinvorrichtung nach Anspruch 3, dadurch gekennzeichnet, daß der Grundkörper (51) auf einer Seite des Magazinschachtes (1) angeordnet ist, und daß weiterhin an einem Ende der Gewindespindel (52) ein Kegelgetriebe (5) angeordnet ist, das ein auf der durch die Verstellrichtung (6) des Magazinschachtes (1) und der Zuführrichtung (12) des Magazinschachtes (1) ausgezeichneten Ebene senkrecht stehendes Wellenstück (55) aufweist, das drehbar und axial unverschiebbar am Grundkörper (51) gelagert ist.

5. Magazinvorrichtung nach einem der Ansprüche 2 bis 4, dadurch gekennzeichnet, daß am Magazinschacht (1), an der dem Grundkörper (51) gegenüberliegenden Seite, ein zweites Wellenstück (56) drehbar und axial unverschiebbar gelagert ist, welches mit dem anderen Wellenstück (55) durch eine Verbindungswelle (57) bezüglich der Verbindungslänge und gegenseitiger Verschiebung flexibel gekuppelt ist.

6. Magazinvorrichtung nach Anspruch 5, dadurch gekennzeichnet, daß die Verbindungswelle (57) zwei Kardangelenke (58,59) aufweist, die die beiden Wellenstücke (55,56) der Verbindungswelle (57) kuppeln, wobei die Verbindungswelle (57) am einen Kardangelenk (58) als Hohlwelle mit einem in Längsrichtung verlaufenden Schlitz (60) im Wellenmantel (61) und am anderen Kardangelenk (59) als Wellenstab mit einem im Schlitz (60) der Hohlwelle drehschlüssig und axial verschiebbar geführtem Stift (62) gebildet ist.

7. Magazinvorrichtung nach einem der Ansprüche 4 bis 6, dadurch gekennzeichnet, daß das Übersetzungsverhältnis des Kegelgetriebes (54) und die Steigung der Gewindespindel (52) einer vollen Umdrehung der durch die Verbindungswelle (57) gekuppelten Wellenstücke (55,56) der Verstellung des Magazinschachtes (1) eine Strecke zuordnet, die der in der dazugehörenden Verstellungsrichtung (4) und dem dazugehörenden Richtungssinn zurückgelegten Strecke bei der Verstellung des Greifers (3) entspricht.

8. Magazinvorrichtung nach einem der Ansprüche 4 bis 7, dadurch gekennzeichnet, daß ein Meßaufnehmer (37) und eine Digitalanzeige (38) zur Kontrolle der Umdrehungen der Wellenstücke (55,56) vorhanden sind.

9. Magazinvorrichtung nach einem der Ansprüche 2 bis 8, dadurch gekennzeichnet, daß mit Abstand in Führungsrichtung (12) zwei zueinander parallele Schrägführungen (50) am Grundkörper (51) angeordnet sind.

10. Magazinvorrichtung nach einem der Ansprüche 1 bis 9, dadurch gekennzeichnet, daß der Grundkörper (51) an Führungsäulen (64) höhenverstellbar und in Richtung der Längsachse des Magazinschachtes (1) verstellbar ist.

## Claims

1. A magazine apparatus for folding boxes or the like in packaging machines, comprising a magazine shaft (1) for guiding the folding boxes which are stacked on edge in side-by-side relationship and a gripper (3), in particular a suction head, for taking over the folding box (2) which is foremost in the magazine shaft (1), wherein the gripper (3) which circulates in a plane is displaceable for adaptation to the box format in the plane of circulation in a direction (4) which includes an angle alpha with the notional straight intersection line between the plane of circulation and the surface of the folding box (2) disposed at the shaft mouth (5), characterised in that the magazine shaft (1) is displaceable and adjustable parallel to itself in a direction (6), wherein said one direction is perpendicular to the bisector (7) of the angle alpha in the plane of circulation and that upon displacement of the gripper (3) over a distance which is standardised to one the magazine shaft (1) is displaced by a distance corresponding to the quotient of the sine of the angle alpha and the cosine of half the angle alpha, wherein displacement of the gripper (3) and the magazine shaft (1) is respectively effected in a direction in which the gripper (3) and the magazine shaft (1) are respectively moved at the same time towards and away from the notional point of intersection (47) between the two directions (4, 6) of displacement of the gripper (3) and the magazine shaft (1).

2. A magazine apparatus according to claim 1 characterised in that the magazine shaft (1) has a discharge shaft (48) and a feed device (49) with a substantially horizontal guide direction (12) and there is provided a drive held in an inclined guide (50) on a stationary main body (51) and between the main body (51) and the magazine shaft (1).

3. A magazine apparatus according to claim 2 characterised in that the drive is formed by an axially immovably mounted screwthreaded spindle (52) extending on the main body (51) in the direction of displacement (6) of the magazine shaft (1) and a spindle nut (53) arranged on the magazine shaft (1).

4. A magazine apparatus according to claim 3 characterised in that the main body (51) is arranged on one side of the magazine shaft (1) and further arranged at one end of the screwthreaded spindle (52) is a bevel transmission (5) having a shaft portion (55) which is perpendicular to the plane defined by the direction of displacement (6) of the magazine shaft (1) and the feed direction (12) of the magazine shaft (1) and which is mounted rotatably and axially immovable on the main body (51).

5. A magazine apparatus according to one of claims 2 to 4 characterised in that a second shaft portion (56) is rotatably and axially immovably mounted on the magazine shaft (1) at the side opposite to the main body (51), the second shaft portion (56) being coupled to the other shaft portion (55) by a connecting shaft (57) flexibly in respect of the connecting length and mutual displacement.

6. A magazine apparatus according to claim 5 characterised in that the connecting shaft (57) has two universal joints (58, 59) which couple the two shaft portions (55, 56) of the connecting shaft (57), wherein the connecting shaft (57) is formed at the one universal joint (58) as a hollow shaft with a slot (60) extending in the longitudinal direction in the shaft casing (61) and at the other universal joint (59) as a shaft bar member with a pin (62) which is non-rotatably and axially slidably guided in the slot (60) in the hollow shaft.

7. A magazine apparatus according to one of claims 4 to 6 characterised in that the transmission ratio of the bevel transmission (54) and the pitch of the screw-threaded spindle (52) associates a distance with a full revolution of the shaft portions (55, 56) which are coupled by the connecting shaft (57), upon displacement of the magazine shaft (1), said distance corresponding to the distance covered in the associated direction of displacement (4) and the direction associated therewith, in the displacement of the gripper (3).

8. A magazine apparatus according to one of claims 4 to 7 characterised in that there are provided a measurement sensor (37) and a digital display (38) for monitoring the revolutions of the shaft portions (55, 56).

9. A magazine apparatus according to one of claims 2 to 8 characterised in that two mutually parallel inclined guides (50) are arranged on the main body (51) at a spacing in the guide direction (12).

10. A magazine apparatus according to one of claims 1 to 9 characterised in that the main body (51) is adjustable in respect of height on guide columns (64) and is displaceable in the direction of the longitudinal axis of the magazine shaft (1).

## Revendications

1. Dispositif formant magasin pour boîtes pliantes ou analogues dans des machines d'emballage, comportant un conduit de magasin (1) guidant les boîtes pliantes empilées de chant les unes à côté des autres et un organe de préhension (3), notamment une tête aspirante qui prend en charge la boîte pliante (2) la plus avancée dans le conduit (1) du magasin, et dans lequel l'organe de préhension (3) qui tourne dans un plan, est déplaçable dans le plan de rotation, pour son adaptation au format de boîte, dans une direction (4) qui fait un angle alpha avec la droite d'intersection imaginaire entre la surface de la boîte pliante (2) appliquée contre l'embouchure (5) du conduit et le plan de rotation, caractérisé en ce que le conduit (1) du magasin est déplaçable et réglable parallèlement à lui-même dans une direction (6), cette direction étant perpendiculaire à la bissectrice (7) de l'angle alpha dans le plan de rotation, et que lors d'un déplacement de l'organe de préhension (3) sur une distance normalisée à un, le conduit (1) du magasin est déplacé sur une distance correspondant au quotient du sinus de l'angle alpha par le cosinus du demi-angle alpha, le déplacement de l'organe de préhension (3) et du conduit (1) du magasin s'effectuant respectivement dans un sens, dans lequel l'organe de préhension (3) et le conduit (1) du magasin sont déplacés simultanément en direction du point d'intersection imaginaire (47) entre les deux directions de déplacement (4,6) de l'organe de préhension (3) et du conduit (1) du magasin ou sont écartés du point d'intersection (47).

2. Dispositif formant magasin selon la revendication 1, caractérisé en ce que le conduit (1) du magasin possède un conduit d'évacuation (48) et un conduit d'alimentation (49) ayant une direction de guidage (12) essentiellement horizontale et est retenu dans un guide oblique (50) sur un corps de base fixe (51), et qu'un dispositif d'entraînement est prévu entre le corps de base (51) et le conduit (1) du magasin.

3. Dispositif formant magasin selon la revendication 2, caractérisé en ce que le dispositif d'entraînement est formé par une broche filetée (52), qui s'étend, dans le corps de base (51), dans la direction de déplacement (6) du conduit (1) du magasin et est montée de manière à être immobile axialement, et par un écrou de broche (53) disposé sur le conduit (1) du magasin.

4. Dispositif formant magasin selon la revendication 3, caractérisé en ce que le corps de base (51) est disposé sur un côté du conduit (1) du magasin et qu'en outre sur une extrémité de la broche filetée (52) est disposé un mécanisme conique (5), qui possède un bout d'arbre (55) qui est perpendiculaire au plan défini par la direction de déplacement (6) du conduit (1) du magasin et par le dispositif d'amenée (12) du conduit (1) du magasin et qui est monté de manière à pouvoir tourner, sans possibilité de déplacement axial, sur le corps de base (51).

5. Dispositif formant magasin selon l'une des revendications 2 à 4, caractérisé en ce que sur le conduit (1) du magasin est tourillonné, de manière à pouvoir tourner et sans possibilité de déplacement axial sur le côté situé à l'opposé du corps de base (51), un second bout d'arbre (56), qui est couplé à l'autre bout d'arbre (55) par un arbre de liaison (57), et ce avec une certaine flexibilité en rapport avec la longueur de la liaison et le déplacement réciproque.

6. Dispositif formant magasin selon la revendication 5, caractérisé en ce que l'arbre de liaison (57) possède deux joints de cardan (58,59) qui accouplent les deux bouts d'arbre (55,56) de l'arbre de liaison (57), l'arbre de liaison (57) étant agencé, au niveau d'un joint de cardan (58), sous la forme d'un arbre creux comportant une fente (60) qui s'étend dans la direction longitudinale et est formée dans l'enveloppe (61) de l'arbre, et étant agencé, au niveau de l'autre joint de cardan (59), sous la forme d'un bout d'arbre comportant une goupille (62) guidée dans la fente (60) de l'arbre creux avec blocage en rotation et possibilité de déplacement axial.

7. Dispositif formant magasin selon l'une des revendications 4 à 6, caractérisé en ce que le rapport de démultiplication du mécanisme conique (54) et le pas de la broche filetée (52) associent à une rotation complète des bouts d'arbre (55,56) accouplés par l'arbre de liaison (57), lors du déplacement du conduit (1) du magasin, une distance de déplacement qui correspond à la distance parcourue dans la direction associée de déplacement (4) et dans le sens associé de direction, lors du déplacement de l'organe de préhension (3).

8. Dispositif formant magasin selon l'une des revendications 4, 7, caractérisé en ce qu'un capteur de mesure (37) et un dispositif d'affichage numérique (38) sont présents pour la commande des rotations des bouts d'arbre (55,56).

9. Dispositif formant magasin selon l'une des revendications 2 à 8, caractérisé en ce que deux guides obliques parallèles (50) sont disposés à distance, dans la direction de guidage (12), sur le corps de base (51).

10. Dispositif formant magasin selon l'une des revendications 1 à 9, caractérisé en ce que le corps de base (51) est réglable en hauteur sur des colonnes de guidage (64) et est déplaçable dans la direction de l'axe longitudinal du conduit (1) du magasin.
